# EUROPÄISCHE PATENTSCHRIFT

(11) **EP 0 264 001 B1**
(45) Veröffentlichungstag und Bekanntmachung des Hinweises auf die Patenterteilung: **30.01.1991**
(21) Anmeldenummer: 87113846.7
(22) Anmeldetag: 22.09.1987
(51) Int. Cl.: D21F 1/00

(54) **Doppellagiges Papiermaschinensieb mit grob strukturierter Laufseite und fein strukturierter Papierseite**
Double layer fabric for a paper making machine having a coarse wear side structure and a fine sheet surface structure
Toile à deux couches pour machine à papier comprenant un côté machine à structure grosse et un côté papier à structure fine

(30) Priorität: 14.10.1986 DE 3635000
(43) Veröffentlichungstag der Anmeldung: 20.04.1988
(73) Patentinhaber: F. Oberdorfer GmbH & Co. KG Industriegewebe-Technik, 89522 Heidenheim (DE)
(72) Erfinder: Vöhringer, Fritz, D-7920 Heidenheim (DE)
(74) Vertreter: Kern, Wolfgang, Dipl.-Ing.

(56) Entgegenhaltungen:
- EP-A- 0 044 053
- EP-A- 0 185 177
- FR-A- 2 226 491
- US-A- 2 269 869

## Beschreibung

Die Erfindung betrifft ein doppellagiges Papiermaschinensieb gemäß dem Oberbegriff des Anspruchs 1.

Seit langem ist es der Wunsch der Papiermacher, daß bei der Herstellung von Papiermaschinensieben die Papierseite mit einer möglichst engmaschigen Struktur versehen wird, um eine optimale Faserablage bei möglichst hoher Retention und völliger Markierungsfreiheit zu erreichen, während die Laufseite des Siebes zur Erzielung einer guten Entwässerung des Papierstoffs grobmaschig ausgebildet wird, wodurch darüberhinaus die Verschmutzungsanfälligkeit verringert und die Reinigungsmöglichkeiten verbessert werden sollen. Dazu kommt, daß die Laufseite durch entsprechenden Materialeinbau ausreichend verschleißfest sein soll, so daß zumindest die heute bei doppellagigen Sieben üblichen Laufzeiten erreicht werden. Zur Erzielung der obigen Qualitätsmerkmale bei doppellagigen Papiermaschinensieben sind in den letzten Jahren erhebliche Fortschritte erreicht worden, ohne daß jedoch Siebe bereitgestellt werden konnten, die den modernen, schnellen und leistungsfähigen, aber auch empfindlicheren Druckverfahren insoweit in vollem Umfang entsprechen, daß sie Papiere höchster Qualität liefern können. Auch die sogenannten Verbundsiebe, die aus zwei kompletten, miteinander verbundenen Geweben bestehen, konnten bisher die durch die geforderten Papierqualitäten gestellten Anforderungen nicht voll erfüllen.

In diesem Zusammenhang sei beispielshalber die US-PS 4,112,982 erwähnt, die zweilagige Siebe beschreibt, welche durch Querflottierungen auf der Papierseite gekennzeichnet sind sowie durch grobe Strukturierung der Laufseite mittels relativ dicker Querfäden relativ geringer Zahl. Die Praxis hat in diesem Zusammenhang gezeigt, daß mit den feinen Längsfäden der bekannten doppellagigen Gewebe auf der Laufseite nur Querfäden ähnlicher Dicke eingebunden werden können, und bei zunehmendem Durchmesser der Querfäden die Schußläufereigenschaft immer mehr verloren geht, d.h., der Abstand der durch Querfadenflottierungen gebildeten Verschleißebene zur Ebene der Längsfadenkröpfungen wird immer geringer. Dadurch werden die Längsfäden zu früh dem Verschleiß ausgesetzt mit der Folge, daß ein schneller Verlust an Längsstabilität eintritt, was schließlich zum Querreißen des Siebes bei verminderter Laufzeit führt.

Die Aufgabe der Erfindung besteht also darin, das doppellagige Papiermaschinensieb der genannten Art so-weiterzubilden, daß es den eingangs genannten Forderungen, die an derartige Siebe gestellt werden, nämlich Feinmaschigkeit auf der Papierseite und Grobmaschigkeit auf der Laufseite bei gleichzeitigem optimalen Verschleißverhalten in höherem Maß entspricht, so daß diese Eigenschaften Papiere höchster Qualität entstehen lassen, die für die modernen, besonders empfindlichen Druckverfahren in hohem Maße geeignet sind.

Diese Aufgabe wird gemäß dem Kennzeichen des Anspruchs 1 gelöst. Der Grundgedanke dieser Lösung besteht darin, anstelle eines dicken, nur noch schwer kröpfbaren Querfadens mehrere Querfäden einzuweben, wobei die Einzelfäden noch gut kröpfbar sind. Dadurch erhalten die erfindungsgemäßen Siebe ähnliche positive Eigenschaften wie die sogenannten Verbundsiebe, ohne jedoch deren Nachteile zu übernehmen. Darüberhinaus ist die Herstellung der erfindungsgemäßen Siebe aufgrund der Tatsache, daß sie nur ein Längsfadensystem enthalten und keine Bindefäden benötigen, weniger kompliziert.

In den Fällen, in denen erfindungsgemäß die Verstärkung der Laufseite des doppellagigen Siebgewebes mit Hilfe von Fadenpaaren geschieht, könnten diese mit "Zwillingsfäden" bezeichnet werden, gebildet aus aufeinanderfolgenden, quer verlaufenden Fäden, die in geringem Abstand voneinander angeordnet sind und sich im Grenzfall sogar berühren, jedoch keine Doppelfäden bilden, da sie nicht wie diese von den gleichen, sondern von verschiedenen Längsfäden eingebunden sind.

Nun sind Zwillingsfäden aus diesem Bereich der Technik bekannt, wie aus der US-PS 4,231,401 und der DE-PS 30 44 762 entnehmbar ist. Solche Zwillingsfäden, für die der Begriff "Schußpaarigkeit" geprägt wurde, sind aber bisher in diesem Zusammenhang nur als negative Erscheinung aufgetreten bzw. erkannt worden, die es zu vermeiden bzw. zu beseitigen galt.

Die Erfindung, die die bindungsmechanischen Ursachen des Zwillingseffektes aufklärt, ermöglicht es nun, daß dieser Effekt in besonderem Maße zur Lösung der oben genannten Aufgabe beiträgt und zu einer Verbesserung der Laufzeiten bei doppellagigen Sieben führt.

Weitere vorteilhafte Ausgestaltungen der Erfindung sind in den Unteransprüchen gekennzeichnet. Dabei sind die Ansprüche 4 und 5 auf die bindungstechnische Lehre zur Bildung von Schußfadenpaaren auf der Laufseite des Gewebes gerichtet, wonach die beiden Fäden eines Zwillingsfadenpaares zweckmäßigerweise um n/2 Längsfäden gegeneinander versetzt sind, wobei n die Rapportzahl ist und/oder die beiden Längsfäden, die je einen der beiden Fäden eines Zwillingsfadenpaares einbinden, sind vorteilhafterweise mit, den übrigen Querfäden außer den Zwillingsfäden selbst innerhalb des Rapports in gleicher Weise verwebt. Hierdurch wird die Anordnung der Einbindepunkte der Laufseitigen Querfäden innerhalb des Gesamtrapports, der aus zwei Teilrapporten besteht, zum Gegenstand einer besonderen Ausbildung, bei der die Anordnung der formierseitigen Längs- und Querkröpfungen in den besagten Teilrapporten übereinstimmend ist.

Die Tatsache, daß bei diesen vorteilhaften Ausgestaltungen die Struktur der Papier- oder Formierseite nicht erwähnt wird, bedeutet, daß der Erfindungsvorschlag auf an sich beliebige doppellagige Bindungsmuster angewendet werden kann.

Gemäß einer weiteren vorteilhaften Ausgestaltung, die Gegenstand des Anspruches 6 ist, unterscheiden sich die papierseitigen Querfadensätze untereinander und von den laufseitigen in der Länge ihrer Flottierungen zu dem Zweck, unter Beibehaltung einer sehr feinmaschigen Formierseite eine ziemlich offenmaschige Laufseite zu schaffen, in die möglichst viel Verschleißmaterial eingebaut werden kann. Material und/oder Durchmesser der papierseitigen Querfadensätze können gleich oder verschieden sein.

Die Erfindung wird nachfolgend anhand der in der Zeichnung dargestellten Ausführungsbeipiele näher erläutert. In der Zeichnung zeigen:
Fig. 1 eine Draufsicht der Papier- und Formierseite eines bekannten doppellagigen Papiermaschinensiebgewebes mit sieben Schäften (Rapportzahl 7),
Fig. 1a) eine Draufsicht der Laufseite und damit Verschleißseite des Gewebes von Fig. 1,
Fig. 2 eine Draufsicht der Laufseite eines erfindungsgemäßen, mit sogenannten Zwillingsfäden versehenen Papiermaschinengewebes mit vierzehn Schäften (Rapportzahl 14),
Fig. 3 eine Draufsicht der Laufseite einer anderen Ausführungsform des erfindungsgemäßen Gewebes mit zehn Schäften (Rapportzahl 10), wobei die Längsfadenstellung offen ist und die papierseitigen Querfäden über vier aufeinanderfolgende Längsfäden flottieren,
Fig. 4 eine Draufsicht der Formierseite einer weiteren Ausführungsform des erfindungsgemäßen Gewebes, wobei die Laufseitigen Zwillingsfäden dreizehn Längsfäden überspannen und wie bei der Ausführungsform nach Fig. 2 angeordnet sind,
Fig. 5 einen Abdruck der Laufseite eines bekannten siebenschäftigen Siebgewebes in 6,5-facher Vergrößerung, und
Fig. 6 einen Abdruck der Laufseite eines erfindungsgemäßen Siebgewebes mit Zwillingsfäden, wobei Bindung und Feinheit dem Siebgewebe von Fig. 5 entsprechen.

Zur Herstellung der erfindungsgemäßen Siebgewebe geht man zweckmäßigerweise so vor, daß zunächst ein bewährtes Bindungsmuster, das für die Herstellung von feinsten Papieren hervorragend geeignet ist, ausgewählt wird. Ein solches Muster ist in den Fig. 1 und 1a) dargestellt, wobei Fig. 1 die Papier- oder Formierseite eines bekannten doppellagigen Gewebes mit sieben Schäften zeigt und Fig. 1a) dessen Laufseite. Ein Längsfadensatz 1 ist hier mit a, b, c, d, e, f und g bezeichnet. Die formierseitigen Querfäden sind mit 2 und die verschleißseitigen mit 3 bezeichnet.

In diesem Bindungsmuster werden nun wie aus Fig. 2 ersichtlich - die verschleißseitigen Querfäden 3 durch Zwillingsfäden 4a, 4b ersetzt, also durch Fadenpaare aus aufeinanderfolgenden, querverlaufenden Fäden, die sich bei diesem Ausführungsbeispiel berühren, und - wie ersichtlich - sich von den bekannten Doppelfäden dadurch unterscheiden, daß sie nicht wie diese von den gleichen, sondern von verschiedenen Längsfäden eingebunden sind.

Die Formierseite, also Papierseite, bleibt unverändert, was bedeutet, daß diese Gewebeseite bei der Ausführungsform nach Fig. 2 derjenigen von Fig. 1 entspricht, wobei beim vierzehnschäftigen Gewebe von Fig. 2 sich die Teilrapporte g, f, e, d, c, b, a,...g', e', d', c', b', a', nur auf der Laufseite unterscheiden.

Durch gegenseitiges Verschieben der Einzelfäden 4a, 4b eines Zwillingspaares um n/2 Längsfäden, wobei n die Schaftzahl bzw. Rapportzahl bedeutet, ergibt sich der maximale Abstand zwischen den Einbindungspunkten der Fäden eines Paares in Querrichtung, wodurch die abweisende Kraft zwischen diesen Fäden auf ein Minimum reduziert wird. Die Einbindungspunkte eines zweiten Fadens eines Paares und des ersten Fadens des folgenden Paares von Zwillingsfäden haben aber stets einen geringeren Abstand. Somit besteht also zwischen diesen beiden Fäden eine höhere abweisende Kraft. Darunter versteht man den Widerstand, den die Kettfäden, die sich nach dem zuletzt eingewebten Schußfaden kreuzen, um diesen einzubinden, dem folgend einzuwebenden Schußfaden entgegensetzen. Dieser Widerstand ist umso größer, je näher die gekreuzten Kettfäden beeinander sind. Dieser Zwillings- oder Paarbildungseffekt wird noch verstärkt dadurch, daß die beiden Längsfäden, die je einen der beiden Fäden eines Zwillingsfadenpaares einbinden, mit den übrigen Querfäden, außer den Zwillingsfäden selbst, innerhalb des Rapports in gleicher Weise verwebt sind. Dies bedeutet, bezogen auf die in Fig. 2 gezeigte Laufseite des Gewebes, daß die Einzelfäden 4a, 4b eines Zwillingsfadenpaares an einander entsprechenden Stellen zweier benachbarter Teilrapporte a,...g; a',...g' eingebunden werden; man sagt auch, die genannten Fäden werden "auf den gleichen Platz gewebt".

Der so erzeugte Zwillingseffekt ist so stark, daß sich bei vielen Ausführungsformen solcher Gewebe die Eizelfäden eines Zwillingsfadenpaares wie Doppelfäden berühren. Dies ist jedoch keine notwendige Bedingung für die Erreichung des angestrebten, eingangs genannten Ziels.

Da die Zwillingsfäden 4a, 4b in zwei nebeneinanderliegenden Teilrapporten auf den gleichen Platz gewebt werden, wird die papierseitige Oberfläche, also Formierseite des Gewebes durch die Zwillingsfäden der Laufseite nicht gestört. Wird also eine ursprüngliche Bindung mit geringster Markierungsneigung ausgewählt, so bleibt diese Eigenschaft auch dann erhalten, wenn, wie oben erläutert, die verschleißseitigen bzw. Laufseitigen Querfäden 3 (Fig. 1a) durch die Zwillingsfäden 4a, 4b ersetzt werden. Es versteht sich, daß nicht jeder Laufseitige Querfaden des ausgewählten ursprünglichen Bindungsmusters durch ein Zwillingsfadenpaar ersetzt werden muß, vielmehr kann auch nur jeder zweite ursprüngliche Querfaden durch ein Zwillingsfadenpaar ersetzt werden. Die übrigen Querfäden behalten dann ihre ursprüngliche Anordnungsform, können aber auch ganz wegfallen, falls dies gewünscht werden sollte. In diesem Zusammenhang wird auf die Ausführungsform des in Fig. 3 dargestellten Siebgewebes mit der Schaft- bzw. Rapportzahl 10 verwiesen. Hierbei ist leicht zu erkennen, daß nur jedem zweiten papierseitigen Querfaden ein Zwillingsfadenpaar 4a, 4b zugeordnet ist, da jeder zweite ursprüngliche laufseitige Querfaden des ausgewählten Bindungsmusters weggelassen ist. Im Gegensatz zur in Fig. 2 gezeigten Gewebeausbildung ist hier die Längsfadenstellung offen.

Die papierseitigen Querfäden flottieren über vier aufeinanderfolgende Längsfäden. Die mit kleinen Kreisen markierten Punkte bezeichnen jene Stellen, an denen die über den Zwillingsfäden liegenden Querfäden von einem Längsfaden überquert werden. Die Struktur der Papierseite (Formierseite) entspricht somit der eines Fünfschaft-Atlasgewebes. Somit ist es möglich, eine sehr feinmaschige Papierseite mit einer besonders grobmaschigen Laufseite zu kombinieren.

Bei der in Fig. 4 als Draufsicht auf die Formierseite dargestellten Ausführungsform des doppellagigen Papiermaschinensiebgewebes überqueren die Flottierungen der dicken papierseitigen Querfäden 2a vier aufeinanderfolgende Längsfäden, während die dünneren papierseitigen Querfäden 2b sechs aufeinanderfolgende Längsfäden überqueren. Die Laufseitigen, also verschleißseitigen Zwillingsfäden 4a, 4b überspannen dreizehn Längsfäden. Ihre Anordnung entspricht derjenigen des Gewebes von Fig. 2. Die papierseitigen Querfädensätze unterscheiden sich bei diesem Ausführungsbeispiel in ihrem Durchmesser.

Durch die oben beschriebene Struktur des Siebgewebes entstehen Entwässerungskanäle, die ihrer Form nach einem umgekehrten Trichter entsprechen. Das Wasser aus der Fasersuspension tritt an der kleinen Öffnung (feine Maschen) in den Trichter ein und an der großen Öffnung (grobe Maschen) wieder aus. Auf diese Weise kann sich über den kleinen Trichteröffnungen eine sehr gleichmäßige Fasermatte bilden, ohne daß ein wesentlicher Faseranteil in den Trichter gezogen wird. Dies bedeutet, daß die Retention, also das Rückhaltevermögen für Fasermaterial und Feinstoffe, bei den erfindungsgemäßen doppellagigen Sieben größer ist als bei den bekannten.

Ein weiterer Vorteil der hier beschriebenen doppellagigen Siebe besteht darin, daß die den Entwässerungselementen der Papiermaschine, wie Foils und Sauger, zugewandten großen Trichteröffnungen das Sauberhalten und Reinigen der Siebe erleichtern. Außerdem verringert sich die Neigung zur Bildung und zum Mitschleppen von Vakuumeinschlüssen in den Trichtern über den Saugerbelägen mit zunehmender Trichteröffnungsgröße. Dementsprechend geringer, sind Leistungsaufnahme und Energieverbrauch für den Antrieb der Siebpartie.

Wenn als Lösung des oben erläuterten, der Erfindung zugrundeliegenden Problems festgestellt wurde, daß wenigstens Teile der laufseitigen Querfäden 4a, 4b Mehrlingsfäden aus jeweils zwei eng benachbarten Fäden bilden, die von verschiedenen Längsfäden eingebunden sind, dann soll der Begriff "Mehrlingsfäden" bedeuten, daß nicht nur Fadenzwillinge Verwendung finden, wie sie den obigen Ausführungsbeispielen zugrundeliegen, sondern auch Fadendrillinge, -vierlinge, -fünflinge u.dgl. verwendet werden könnten, die Erfindungslehre also nicht auf Zwillingsfäden und damit Fadenpaare beschränkt ist, bestehend aus nur zwei aufeinanderfolgenden, querverlaufenden Fäden. Der im obigen sogenannte Zwillingseffekt würde dann bei Fadendrillingen, Fadenvierlingen u.dgl. gewissermaßen als Drillingseffekt, Vierlingseffekt u.dgl. auftreten.

Im folgenden sind einige Beispiele für Siebe mit Zwillingsfäden unter Bezugnahme auf die Zeichnungsfiguren näher gekennzeichnet. Für die in Fig. 3 dargestellte zehnschäftige Bindung werden beispielsweise folgende Abmessungen benutzt:
Längsfadenzahl 24Icm 0 0,25 mm PES
Querfadenzahl Papierseite 20/cm φ) 0,27 mm PES
Querfadenzahl Laufseite 20/cm 0 0,32 mm PES

Für die in Fig. 4 dargestellte vierzehnschäftige Bindung, die für feine und feinste Papiere geeignet ist, können beispielsweise folgende Abmessungen gelten:
Längsfadenzahl 65/cm ¢ 0,14 mm PES
   1. Querfadenzahl Papierseite 20/m φ 0,17 mm PES
   2. Querfadenzahl Papierseite 20/cm φ 0,12 mm PES
   Querfadenzahl Laufseite 20/cm q) 0,18 mm PES/PA
   (PES = Polyester, PA = Polyamid)

Die Einwebung (= eingearbeitete Kettfadenlänge pro Gewebelänge) liegt je nach verwendeter Grundbindung zwischen 6% und 15%.

Die hier beschriebenen doppellagigen Papiermaschinensiebe mit grob strukturierter Laufseite und fein strukturierter Papierseite lassen sich je nach Feinheit und Bindungsart zur Herstellung im wesentlichen aller Papiersorten verwenden.

Zur Verdeutlichung der Unterschiede des Verschleißvoluments des erfindungsgemäßen Siebes im Vergleich zu einem bekannten, in Fig. 1 dargestellten Sieb, ist in Fig. 6 ein Abdruck der Laufseite des erfindungsgemäßen Siebes mit Zwillingsfäden dargestellt, bei dem Bindung und Feinheit dem in Fig. 5 ebenfalls als Abdruck der Laufseite dargestellten Sieb entsprechen, wobei dieser Abdruck ein bekanntes siebenschäftiges Sieb in 6,5-facher Vergrößerung zeigt.

Die im obigen mit 4a und 4b bezeichneten Quer- oder Zwillingsfäden bilden ein Querfadenpaar 4.

## Patentansprüche

1. Doppellagiges Papiermaschinensieb mit grob strukturierter Laufseite und fein strukturierter Papierseite, bestehend aus einem Längsfadensatz (1) und wenigstens zwei Querfadensätzen (2, 4), die mit einem wenigstens sechsschäftigen Rapport miteinander verwebt sind, so daß ein Querfadensatz auf der Laufseite eine vorgelagerte Verschleißebene bildet und die restlichen Querfäden oder Querfadensätze auf der Papierseite angeordnet sind und sich in Bezug auf Durchmesser und/oder Länge der Flottierungen unterscheiden können, dadurch gekennzeichnet, daß wenigstens Teile der Laufseitigen Querfäden (4a, 4b) Mehrlingsfäden aus jeweils mindestens zwei eng benachbarten Fäden bilden, die von verschiedenen Längsfäden eingebunden sind.

2. Doppallagiges Papiermaschinensieb nach Anspruch 1, dadurch gekennzeichnet, daß die Mehrlingsfäden Fadenzwillinge und/oder Fadendrillinge und/oder Fadenvierlinge und/oder Fadenfünflinge bilden.

3. Doppallagiges papiermaschinensieb nach Anspruch 1 oder 2, dadurch gekennzeichnet, daß sich die einzelnen-Fädene der Mehrlingsfäden wenigstens teilweise einander berühren.

4. Doppellagiges Papiermaschinensieb nach einem der Ansprüche 1 bis 3, dadurch gekennzeichnet, daß die beiden Fäden eines Zwillingsfadenpaares um n/2 Längsfäden gegeneinander versetzt sind, wobei n die Rapportzahl ist.

5. Doppellagiges Papiermaschinensieb nach einem der Ansprüche 1 bis 4, dadurch gekennzeichnet, daß die beiden Längsfäden, die je einen der beiden Fäden eines Zwillingsfadenpaares einbinden, mit den übrigen Querfäden, außer den Zwillingsfäden selbst, innerhalb des Rapports in gleicher Weise verwebt sind.

6. Doppellagiges Papiermaschinensieb nach einem der Ansprüche 1 bis 5, dadurch gekennzeichnet, daß sich mindestens zwei papierseitige Querfadensätze (2a, 2b), deren Material und/oder Durchmesser gleich oder verschieden sein können, und der Laufseitige Querfadensatz (4) in der Länge ihrer Flottierungen unterscheiden.

7. Doppellagiges Papiermaschinensieb nach einem der Ansprüche 1 bis 6, dadurch gekennzeichnet, daß die den Mehrlingsfaden bildenden einzelnen Fäden sich in Bezug auf Material und/oder Durchmesser untereinander unterscheiden.

## Revendications

1. Toile à deux couches pour machine à papier grossièrement structurée du côté pontuseaux et finement structurée du côté papier, constituée d'un groupe de fils transversaux (2, 4) qui sont entretissés dans un rapport d'au moins 1 à 6, de telle sorte qu'un groupe de fils transversaux sur le côté pontuseaux forme un plan d'usure prédisposé et que les fils ou les groupes de fils transversaux restants soient disposés sur le côté papier et puissent se distinguer par le diamètre et/ou la longueur des flottages, caractérisée par le fait qu'au moins des parties des fils transversaux du côté pontuseaux (4a, 4b) forment des groupements ou jumelage constitués d'au moins deux fils étroitement adjacents qui sont entretissés de différents fils longitudinaux.

2. Toile à deux couches pour machine à papier selon la revendication 1, caractérisée par le fait que les groupements ou jumelage comprennent deux fils et/ou trois fils et/ou quatre fils et/ou cinq fils.

3. Toile à deux couches pour machine à papier selon l'une quelconque des revendications 1 ou 2, caractérisée par le fait que les divers fils des groupements ou jumelages se touchent au moins partiellement.

4. Toile à deux couches pour machine à papier selon l'une quelconque des revendications 1 à 3, caractérisée par le fait que les deux fils d'une paire jumelée sont décalés mutuellement de n/2 fils longitudinaux, n représentant le rapport.

5. Toile à deux couches pour machine à papier selon l'une quelconque des revendications 1 à 4, caractérisée par le fait que les deux fils longitudinaux dont chacun entretisse l'un des deux fils d'une paire jumelée est entretissé de la même manière dans les limites du rapport avec les autres fils transversaux qui ne sont pas les fils jumelés eux-mêmes.

6. Toile à deux couches pour machine à papier selon l'une quelconque des revendications 1 à 5, caractérisée par le fait qu'au moins deux groupes de fils transversaux côté papier (2a, 2b), dont la matière et/ou le diamètre peuvent être identiques ou différents, ainsi que le groupe de fils transversaux côté pontuseaux (4), se différencient par la longueur de leurs flottages.

7. Toile à deux couches pour machine à papier selon l'une quelconque des revendications 1 à 6, caractérisée par le fait que les différents fils formant le groupement ou jumelage se différencient les uns des autres en ce qui concerne leur matière et/ou leur diamètre.

## Claims

1. A duplex forming fabric for paper making machines having a coarse-structure bottom side and a fine-structure forming side, comprising a set of warp strands (1) and at least two sets of weft strands (2, 4) which are interwoven at least in a six-shaft repeat, so that a weft strand set on the bottom side constitutes a primary plane of wear and the remaining weft strands or sets of weft strands are arranged on the forming side and may differ from each other in respect of diameter and/or float lengths, characterized in that at least portions of the bottomside weft strands (4a, 4b) constitute multi-strands each formed of at least two closely adjacent strands which are tied up by different warp strands.

2. The duplex forming fabric as claimed in claim 1, characterized in that said multi-strands constitute strand twins and/or strand triplets and/or strand quadruplets and/or strand quintuplets.

3. The duplex forming fabric as claimed in claim 1 or claim 2, characterized in that the individual strands of said multi-strands contact each other at least partially.

4. The duplex forming fabric as claimed in any one of the claims 1 to 3, characterized in that the two strands of a twin strand couple are mutually offset by n/2 warp strands, n being the number of repeats.

5. The duplex forming fabric as claimed in any one of the claims 1 to 4, characterized in that the two warp strands which respectively tie up one of the two strands of a twin strand couple are woven with the remaining weft strands, except for the twin strands themselves, within the repeat in a similar way.

6. The duplex forming fabric as claimed in any one of the claims 1 to 5, characterized in that at least two forming-side weft strand sets (2a, 2b), which may be of the same or different material and/or may have the same or different diameters, and the bottom-side weft strand set (4) differ from each other in respect of their float lengths.

7. The duplex forming fabric as claimed in any one of the claims 1 to 6, characterized in that the individual strands which make up the multi-strand differ from each other in respect of material and/or diameter.
